# EUROPÄISCHE PATENTSCHRIFT

(11) **EP 1 706 599 B1**
(45) Veröffentlichungstag und Bekanntmachung des Hinweises auf die Patenterteilung: **15.02.2017**
(21) Anmeldenummer: 04804988.6
(22) Anmeldetag: 22.12.2004
(51) Int. Cl.: F01K 25/06, F01K 25/08

(54) **VERFAHREN UND ANLAGE ZUR UMWANDLUNG VON ANFALLENDER WÄRMEENERGIE IN MECHANISCHE ENERGIE**
METHOD AND SYSTEM FOR CONVERTING HEAT ENERGY INTO MECHANICAL ENERGY
PROCÉDÉ ET INSTALLATION DE CONVERSION D'UNE ÉNERGIE THERMIQUE RÉSULTANTE EN ÉNERGIE MÉCANIQUE

(30) Priorität: 22.12.2003 DE 10360364; 22.12.2003 DE 10360380; 22.12.2003 DE 10360379; 24.12.2003 DE 10361203; 24.12.2003 DE 10361223
(43) Veröffentlichungstag der Anmeldung: 04.10.2006
(73) Patentinhaber: Ecoenergy Patent GmbH, 45772 Marl (DE)
(72) Erfinder: OSER, Erwin, 50670 Köln (DE); RANNOW, Michael, 57368 Lennestadt (DE); HAMM, Hubert, 45659 Recklinghausen (DE)
(74) Vertreter: Michalski Hüttermann & Partner Patentanwälte mbB
(86) Internationale Anmeldenummer: PCT/EP2004/053655
(87) Internationale Veröffentlichungsnummer: WO 2005/066466

(56) Entgegenhaltungen:
- WO-A-85/02881
- DE-A1- 10 221 145
- DE-A1- 19 712 325
- BIES D: "VERDICHTUNGSLUFTKUEHLUNG MIT ABSORPTIONSKAELTETECHNIK" BWK BRENNSTOFF WARME KRAFT, SPRINGER VDI VERLAG, DUSSELDORF, DE, Bd. 56, Nr. 6, 2004, Seiten 66-70, XP001196599 ISSN: 1618-193X

## Beschreibung

Die Erfindung betrifft ein Verfahren und eine Anlage zur Umwandlung von anfallender Wärmeenergie in mechanische Energie durch Entspannung eines dampfförmigen Arbeitsmittels durch eine mit einem ersten Wärmetauscher verbundene Entspannungsvorrichtung.

Ein Entsprechendes Verfahren und Vorrichtung ist in WO 85/02881 offenbart.

Aus dem Stand der Technik sind eine Vielzahl von Anlagen sowie Verfahren zur Umwandlung von Wärmeenergie in mechanische Energie bekannt. Es sind beispielsweise Wärmekraftanlagen bekannt, in denen in einem Kessel ein Arbeitsmittel bei einem hohen Druck isobar bis zum Siedepunkt erwärmt wird, verdampft und anschließend in einem Überhitzer noch überhitzt wird. Der Dampf wird anschließend in einer Turbine unter Verrichtung von Arbeit adiabat entspannt und in einem Kondensator unter Wärmeabgabe verflüssigt. Die Flüssigkeit wird von der Speisewasserpumpe auf einen Druck gebracht und wieder in den Kessel gefördert. Einer der Nachteile dieser Vorrichtungen ist, dass bei den Entspannungsprozessen in Turbinen hohe Drücke von über 15 bar bis 200 bar erzeugt werden müssen, da bei Turbinen das realisierte Druckverhältnis der Entspannung für den erreichten Wirkungsgrad entscheidend ist. Ein weiterer Nachteil der bekannten Wärmekraftanlage ist das Anfallen von Kondensationswärme aus der Kondensation des Arbeitsmittels, die bei diesen Anlagen als Abwärme mit Kühlsystemen abgeführt wird.

Des Weiteren sind Kältemaschinen bekannt, bei denen Kondensationsabwärme anfällt, die nachteiligerweise als Verlustwärme abgeführt wird.

Der Erfindung liegt die Aufgabe zugrunde, ein Verfahren sowie eine Anlage zur Umwandlung von Wärmeenergie in mechanische Energie zu schaffen, die die genannten Nachteile vermeiden, insbesondere einen verbesserten Wirkungsgrad aufweisen.

Zur Lösung dieser Aufgabe wird ein Verfahren mit den Merkmalen des Anspruches 1 vorgeschlagen. In den abhängigen Ansprüchen sind bevorzugte Weiterbildungen ausgeführt.

Dazu weist das erfindungsgemäße Verfahren einen Niederdruck-Entspannungskreislauf und einen Energie-Rückführungskreislauf, wobei in dem Niederdruck-Entspannungskreislauf die Entspannung des Arbeitsmittels in einer Niederdruck-Entspannungsvorrichtung erfolgt und das entspannte Arbeitsmittel in einem der Entspannungsvorrichtung nachgeschalteten zweiten Wärmetauscher kondensiert wird, in dem eine Verdampfung eines Betriebsmittels im zweiten Wärmetauscher innerhalb des Energie-Rückführungskreislaufes bewirkt wird, das über einen Verdichter zum ersten Wärmetauscher gefördert wird, in dem das Betriebsmittel kondensiert wird, wobei eine Verdampfung des Arbeitsmittels im ersten Wärmetauscher innerhalb des Niederdruck-Entspannungskreislaufes erfolgt, wobei die molare Verdampfungsenthalpie des Betriebsmittels mehr als das vierfache der molaren Verdampfungsenthalpie des Arbeitsmittels beträgt. Einer der wesentlichen Merkmale der Erfindung ist, dass die "Restwärme" des entspannten Arbeitsmittels genutzt werden kann, um diese wiederum für den Verdampfungsvorgang im ersten Wärmetauscher einzusetzen. Hierbei erfolgt im zweiten Wärmetauscher eine Kondensation des entspannten Arbeitsmittels, wobei die frei werdende Kondensationswärme auf das Betriebsmittel übertragen wird, welches hierbei verdampft. Innerhalb des Energie-Rückführungskreislaufes, der einer Wärmepumpe gleicht, wird ferner das dampfförmige Betriebsmittel durch die Verdichtung auf ein erhöhtes Temperaturniveau gebracht. Im sich anschließenden ersten Wärmetauscher kondensiert das Betriebsmittel, wobei die frei werdende Wärme auf das verdampfende Arbeitsmittel übertragen wird. Somit wird der energetische Wirkungsgrad der Anlage wesentlich verbessert. Das Arbeitsmittel weist vorzugsweise eine große Wärmekapazität auf, so dass das Arbeitsmittel bei der Entspannung eine relativ geringe Temperaturerniedrigung erfährt. Folglich kann die Wärmepumpe, bei der die Kondensationsenergie wieder auf das Temperaturniveau der Verdampfung des Arbeitsmittels transformiert wird, mit einem geringen Energiebedarf und einer guten Leistungsziffer arbeiten.

Das dampfförmige Betriebsmittel wird mit Hilfe der Wärmepumpe auf ein Temperaturniveau oberhalb der Siedetemperatur des Arbeitsmittels transformiert. Diese Energierückführung kann hierbei über ein einkomponentiges Betriebsmittel realisiert werden. Dazu wird die Wärmepumpe mit dem flüssigkeitsüberlagerten Verdichtersystem, beispielsweise einer Flüssigkeitsringpumpe oder einem Schraubenverdichter, betrieben und für den Betrieb der Wärmepumpe ein Betriebsmittel verwendet, deren molare Verdampfungsenthalpie ein Mehrfaches, vorzugsweise mehr als das Vierfache, besonders bevorzugt mehr als das Fünffache der Verdampfungsenthalpie des Arbeitsmittels für die Entspannung beträgt. Erfindungsgemäß wird dadurch ein Überschuss der Energierückführung über die Antriebsenergie der Wärmepumpe erreicht.

Als Niederdruck-Entspannungsvorrichtung wird eine Vorrichtung verwendet werden, bei der weder die Masse des Dampfes noch das Druckverhältnis, sondern allein die Druckdifferenz relevant ist.

Die Niederdruck-Entspannungsvorrichtung ist als Wälzkolbengebläse - als Rootsgebläse - oder in Form einer Ovalradpumpe ausgeführt. Vorteilhaft ist, dass das Wälzkolbengebläse als Entspannungsvorrichtung (Entspannungsmotoren) schon mit einer Druckdifferenz von 500 mbar mit einem nahezu vollen Wirkungsgrad arbeiten kann und in einem geschlossenen System bei Drücken von 10 bis 0,5 bar eingesetzt werden kann. Das Wälzkolbengebläse ist vorzugsweise mit einem Generator verbunden, der die mechanische Energie in elektrische Energie umwandelt.

Zweckmäßigerweise weist das Wälzkolbengebläse eine gasdichte Dichtung zwischen Schöpfraum und Getrieberaum auf, wobei in einer weiteren Ausführungsform das Wälzkolbengebläse mehrflügelige Rotoren umfasst.

In einer bevorzugten Ausführungsform weist das Arbeitsmittel eine geringe volumenspezifische beziehungsweise geringe molare Verdampfungsenthalpie auf. Damit wird erreicht, dass mit einer vorgegebenen Menge an Wärmeenergie eine große Menge an Treibdampf erzeugt wird. Vorzugsweise ist das Arbeitsmittel ein entsprechend ausgewähltes anorganisches oder organisches Lösemittel. Das Arbeitsmittel kann auch ein Lösemittelgemisch sein, das organische und/oder anorganische Lösemittelkomponenten mit entsprechenden thermodynamischen Daten aufweist. Beispiele hierfür sind etwa Gemische aus Wasser und ausgewählten Silikonen.

In einer weiteren Alternative der Erfindung erfolgt eine Temperaturerhöhung des Betriebsmittels im Energie-Rückführungskreislauf durch die mechanische Verdichtung mittels eines flüssigkeitsüberlagerten Verdichters, wobei zusätzlich die Betriebsmitteltemperatur im Verdichter durch einen Wärmeaustausch mit einem Fluid, mit dem der Verdichter betrieben wird und das unmittelbar in Kontakt mit dem Betriebsmittel steht, erhöht. Besonders vorteilhaft ist, dass diese flüssigkeitsüberlagerten Verdichter mit einem.hochsiedenden Fluid betrieben werden können. Da in den flüssigkeitsüberlagerten Verdichtern das Fluid keine Schmierfunktion sondern eine reine Dichtungsfunktion ausübt, können bei dem erfindungsgemäßen Verfahren in dem Energie-Rückführungskreislauf praktisch beliebige Betriebsmittel bis hin zu Wasser eingesetzt werden, die hohe molare Verdampfungswärmen, im Niederdruckbereich große Temperatursprünge haben und hohe Betriebstemperaturen des Verdichters erlauben. Die Flüssigkeitsringpumpe, als eine mögliche Alternative der Erfindung, kann vorteilhafterweise einen großen Teil der Arbeitsleistung als Wärme auf das Betriebsmittel übertragen, welches sich über die Sättigungstemperatur erwärmen kann, wodurch sich der Wirkungsgrad des Verfahrens erheblich steigern lässt. Ferner wird durch die Flüssigkeitsringpumpe sichergestellt, dass das Betriebsmittel sich in dem Verdichter nicht soweit anreichert, dass dadurch eventuell das Saugvermögen reduziert wird. Nach dem erfindungsgemäßen Verfahren lassen sich in dem Energie-Rückführungskreislauf, der als Wärmepumpensystem mit flüssigkeitsüberlagertem Verdichtersystem realisiert ist, Leistungsziffern als Verhältnis von rückgeführter Wärmeenergie zu Verdichterantriebsarbeit erreichen, die über dem dreifachen Wert von herkömmlichen Wärmepumpen liegen. Temperaturen des Betriebsmittels nach der Temperaturerhöhung von über 180°C sind mit dem erfindungsgemäßen Verfahren realisierbar. Besonders günstig sind Fluide wie hochsiedende Silikonöle oder Diesteröle oder Weichmacher wie Dioctylphtalat mit Viskositäten bis zu 50 centistoke (cts). Vorteilhafterweise ist die Siedetemperatur des Fluids höher als die Temperatur des Betriebsmittels nach der Temperaturerhöhung.

Bei einer bevorzugten Ausführungsform der Erfindung kann der flüssigkeitsüberlagerte Verdichter eine Ringbegasung aufweisen, die eine Überverdichtung verhindert. Als Betriebsmittel kann beispielsweise ein Gemisch aus Alkoholen verwendet werden, bei dem die Verdampfungstemperatur bei ungefähr 20°C und die Kondensationstemperatur bei 80°C liegen kann. Ein A3-Lösemittel als Betriebsmittel ist ebenfalls denkbar, bei dem die Verdampfungstemperatur ungefähr bei 90°C und die Kondensationstemperatur bei 180°C liegen kann. Ein wesentlicher Vorteil dieser Erfindung ist, dass beim Betriebsmittel höhere Temperaturniveaus erreicht werden können, als sie bisher mit beispielsweise FCKW-Arbeitsmitteln möglich sind.

In einer bevorzugten Ausführungsform der Erfindung fällt die Wärmeenergie in einer Kältemaschine an, in der ein Kältemittel in einem Verdampfer verdampft wird. Das dampfförmige Kältemittel wird über einen Verdichter zum ersten Wärmetauscher gefördert, in dem das Kältemittel kondensiert. Hierbei wird Kondensationswärme frei, die auf das im ersten Wärmetauscher verdampfende Arbeitsmittel übertragen wird. Das kondensierte Kältemittel wird über ein Entspannungsventil in den Verdampfer zurückgeführt. Vorzugsweise wird ein warmer, einen bestimmten Feuchtigkeitsgrad aufweisender Luftstrom, der durch den Verdampfer geführt wird, unter Wärmeabgabe an das Kältemittel gekühlt, wobei Wasser als Kondensat anfällt, das in einem Behältnis aufgefangen wird. Der mit dem Generator erzeugte Strom kann als Antriebsleistung für die elektrisch angetriebenen Aggregate der Gesamtanlage umfassend den Kältemittelkreislauf, den Niederdruck-Entspannungskreislauf sowie den Energie-Rückführungskreislauf genutzt werden. Damit werden die extern aufzubringende Energie und damit die Energiekosten einer "Wassergewinnung aus Luft" mittels der oben beschriebenen Kondensation von Arbeitsmittel und Betriebsmittel wesentlich reduziert.

Die Aufgabe der Erfindung wird ebenfalls durch eine Anlage zur Umwandlung von anfallender Wärmeenergie in mechanische Energie mit den Merkmalen des Anspruches 15 gelöst. In den abhängigen Ansprüchen sind bevorzugte Weiterbildungen ausgeführt.

Erfindungsgemäß bezieht sich die Erfindung auf eine Anlage, die einen Kältemittelkreislauf, einen Niederdruck-Entspannungskreislauf und einen Energie-Rückführungskreislauf aufweist, die miteinander verbunden sind. Hierbei wird im Kältemittelkreislauf ein Kältemittel in einem Verdampfer verdampft, das über einen Verdichter in einen ersten Wärmetauscher gefördert wird. Im ersten Wärmetauscher kondensiert das Kältemittel und wird über ein Entspannungsventil zurück in den Verdampfer gefördert, wobei Wasser, das im Verdampfer bei der Abkühlung eines Luftstroms anfällt, in einem Behältnis aufgefangen wird. Im Niederdruck-Entspannungskreislauf wird ein Arbeitsmittel im ersten Wärmetauscher verdampft, das die im ersten Wärmetauscher freiwerdende Kondensationswärme aufnimmt. In einer nachgeschalteten Niederdruck-Entspannungsvorrichtung wird das dampfförmige Arbeitsmittel entspannt, in einen zweiten Wärmetauscher geleitet, in dem es kondensiert. Durch den Entspannungsprozess wird die im Arbeitsmittel enthaltende Wärmeenergie in mechanische Energie umgewandelt. Die Niederdruck-Entspannungsvorrichtung weist des weiteren eine Welle auf, die mit einem Generator verbunden ist, so dass die mechanische Energie letztendlich in elektrische Energie transformiert werden kann. Das kondensierte Arbeitsmittel wird über eine Pumpe in den ersten Wärmetauscher zurückgefördert. Im Energie-Rückführungskreislauf wird ein Betriebsmittel im zweiten Wärmetauscher verdampft, wobei es die Kondensationswärme des Arbeitsmittels des Niederdruck-Entspannungskreislaufes aufnimmt. Anschließend wird das dampfförmige Betriebsmittel über einen flüssigkeitsüberlagerten Verdichter in den ersten Wärmetauscher gefördert, in dem das Betriebsmittel kondensiert. Das kondensierte Betriebsmittel wird über ein Entspannungsventil zurück in den ersten Wärmetauscher geführt.

Weitere Vorteile, Merkmale und Einzelheiten der Erfindung ergeben sich aus der nachfolgende Beschreibung, in der unter Bezugnahme auf die Zeichnungen ein Ausführungsbeispiel der Erfindung im Einzelnen beschrieben ist. Dabei können die in den Ansprüchen und in der Beschreibung erwähnten Merkmale jeweils einzeln für sich oder in beliebiger Kombination erfindungswesentlich sein.

Figur 1 zeigt eine Anlage, die der Luft Wasser entziehen kann. In der vorzugsweise warmen Luft ist Wasserdampf in Form von Luftfeuchtigkeit enthalten. Durch einen Ventilator 12 wird ein Luftstrom erzeugt, der durch den Verdampfer 1 eines Kältemittelkreislaufes geleitet wird. Der Verdampfer 1 weist hierbei nicht dargestellte Wärmeaustauschflächen auf, die gekühlt sind. Die Wärmeaustauschflächen können zum Beispiel als Rohr ausgebildet sein, durch die ein Kältemittel fließt. Der warme Luftstrom kühlt sich ab, wobei die Wärme über die Wärmeaustauschflächen auf das Kältemittel übertragen wird, welches verdampft. Der in der Luft gelöste Wasserdampf kondensiert an den Wärmeaustauschflächen, wobei das kondensierte Wasser in einem Behältnis 11 aufgefangen wird. Der gekühlte Luftstrom verlässt den Verdampfer 1 mit einem Restfeuchtigkeitsgehalt. Das dampfförmige Kältemittel, das im vorliegenden Ausführungsbeispiel einen Druck zwischen 2-8 bar und eine Temperatur von ungefähr 5-10°C aufweist, wird über einen Verdichter 2 in einen ersten Wärmetauscher 3 gefördert, in dem das Kältemittel kondensiert. Beim Eintritt des dampfförmigen Kältemittels in den ersten Wärmetauscher 3 weist dieses ungefähr einen Druck von 10-20 bar und eine Temperatur bis circa 80°C oder 110°C auf. Die freiwerdende Kondensationswärme wird auf ein Arbeitsmittel eines Niederdruck-Entspannungskreislaufes übertragen. Über ein Entspannungsventil 10 wird das kondensierte Kältemittel zurück in den Verdampfer 1 geleitet.

Im ersten Wärmetauscher 3 wird das Arbeitsmittel verdampft und in einer nachgeschalteten Niederdruck-Entspannungsvorrichtung 4 entspannt. Die Niederdruck-Entspannungsvorrichtung 4 ist als Wälzkolbengebläse 4 ausgeführt, in der die Wärmeenergie in mechanische Energie umgewandelt wird. Das Wälzkolbengebläse 4 weist ferner eine Welle auf, die mit einem Generator 7 verbunden ist, wodurch die mechanische Energie in elektrische Energie umgewandelt wird. Anschließend wird das entspannte Arbeitsmittel in einem zweiten Wärmetauscher 5 kondensiert, wobei ein im zweiten Wärmetauscher 5 sich befindendes weiteres Betriebsmittel aufgrund der entstehenden Kondensationswärme verdampft wird. Das kondensierte Arbeitsmittel wird über eine Pumpe 8 zurück in den ersten Wärmetauscher 3 gefördert. Die molare Verdampfungsenthalpie des Betriebsmittels beträgt im vorliegenden Ausführungsbeispiel das fünffache der molaren Verdampfungsenthalpie des Arbeitsmittels.

Das dampfförmige Betriebsmittel wird in einer Flüssigkeitsringpumpe 6 verdichtet. Die Flüssigkeitsringpumpe 6 wird mit einem Fluid betrieben, das im unmittelbaren Kontakt mit dem Betriebsmittel steht. Vorteilhaft bei dieser Ausführungsform ist, dass das Betriebsmittel innerhalb der Flüssigkeitsringpumpe 6 zusätzlich neben der Verdichtung dadurch erwärmt wird, in dem ein bestimmter Wärmebetrag vom Fluid auf das Betriebsmittel übergeht. Das Betriebsmittel wird oberhalb der Verdampfungstemperatur des Arbeitsmittels des Niederdruck-Entspannungskreislaufes erwärmt, so dass die Energie zur Verdampfung des Arbeitsmittels im ersten Wärmetauscher 3 genutzt werden kann. Im nachgeschalteten ersten Wärmetauscher 3 kondensiert das Betriebsmittel und wird anschließend über ein Entspannungsventil 9 zurück zum zweiten Wärmetauscher 5 gefördert.

### Bezugszeichenliste

- 1: Verdampfer
- 2: Verdichter
- 3: erster Wärmetauscher
- 4: Niederdruck-Entspannungsvorrichtung, Wälzkolbengebläse
- 5: zweiter Wärmetauscher
- 6: Verdichter, Flüssigkeitsringpumpe
- 7: Generator
- 8: Verdichter
- 9: Entspannungsventil
- 10: Entspannungsventil
- 11: Behältnis
- 12: Ventilator

## Patentansprüche

1. Verfahren zur Umwandlung von anfallender Wärmeenergie in mechanische Energie durch Entspannung eines dampfförmigen Arbeitsmittels durch eine mit einem ersten Wärmetauscher (3) verbundene Entspannungsvorrichtung (4), **gekennzeichnet durch** einen Niederdruck-Entspannungskreislauf und einen Energie-Rückführungskreislauf, wobei in dem Niederdruck-Entspannungskreislauf die Entspannung des Arbeitsmittels in einer Niederdruck-Entspannungsvorrichtung (4) erfolgt und das entspannte Arbeitsmittel in einem der Entspannungsvorrichtung (4) nachgeschalteten zweiten Wärmetauscher (5) kondensiert wird, in dem eine Verdampfung eines Betriebsmittels im zweiten Wärmetauscher (5) innerhalb des Energie-Rückführungskreislaufes bewirkt wird, das über einen Verdichter (6) zum ersten Wärmetauscher (3) gefördert wird, in dem das Betriebsmittel kondensiert wird, wobei eine Verdampfung des Arbeitsmittels im ersten Wärmetauscher (3) innerhalb des Niederdruck-Entspannungskreislaufes erfolgt, wobei die Niederdruck-Entspannungsvorrichtung (4) ein Wälzkolbengebläse ist.

2. Verfahren nach Anspruch 1, **dadurch gekennzeichnet, dass** die molare Verdampfungsenthalpie des Betriebsmittels das Mehrfache, bevorzugt mehr als das vierfache der molaren Verdampfungsenthalpie des Arbeitsmittels beträgt.

3. Verfahren nach Anspruch 2, **dadurch gekennzeichnet, dass** das Wälzkolbengebläse (4) mit einem Generator (7) verbunden ist, der die mechanische Energie in elektrische Energie umwandelt.

4. Verfahren nach einem der vorhergehenden Ansprüche, **dadurch gekennzeichnet, dass** das Arbeitsmittel eine geringe volumenspezifische Verdampfungsenthalpie aufweist.

5. Verfahren nach einem der vorhergehenden Ansprüche, **dadurch gekennzeichnet, dass** das Arbeitsmittel ein anorganisches oder organisches Lösemittel oder ein Lösemittelgemisch ist, das organische und/oder anorganische Lösemittelkomponenten aufweist.

6. Verfahren nach einem der vorhergehenden Ansprüche, **dadurch gekennzeichnet, dass** der Verdichter (6) als ein flüssigkeitsüberlagerter Verdichter ausgebildet ist

7. Verfahren nach Anspruch 6, **dadurch gekennzeichnet, dass** der Verdichter (6) eine Flüssigkeitsringpumpe oder ein Schraubenverdichter ist.

8. Verfahren nach Anspruch 6 oder 7, **dadurch gekennzeichnet, dass** eine Temperaturerhöhung des Betriebsmittels durch die mechanische Verdichtung mittels Verdichter (6) erfolgt, wobei zusätzlich die Temperatur des Betriebsmittels im Verdichter (6) durch einen Wärmeaustausch mit einem Fluid, mit dem der Verdichter (6) betrieben wird und das unmittelbar in Kontakt mit dem Arbeitsmittel steht, erhöht wird.

9. Verfahren nach Anspruch 8, **dadurch gekennzeichnet, dass** die Siedetemperatur des Fluids höher ist als die Temperatur des Betriebsmittels nach der Temperaturerhöhung.

10. Verfahren nach Anspruch 8 oder 9, **dadurch gekennzeichnet, dass** das Fluid ein Silikonöl, insbesondere ein hochsiedendes Silikonöl ist, oder ein Weichmacher ist, der insbesondere eine Viskosität aufweist, die kleiner ist als 50 cst.

11. Verfahren nach einem der vorhergehenden Ansprüche, **dadurch gekennzeichnet, dass** das kondensierte Arbeitsmittel aus dem zweiten Wärmetauscher (5) über eine Pumpe (8) in den ersten Wärmetauscher (3) gefördert wird.

12. Verfahren nach einem der vorhergehenden Ansprüche, **dadurch gekennzeichnet, dass** das kondensierte Betriebsmittel aus dem ersten Wärmetauscher (3) über ein Entspannungsventil (9) zurück in den zweiten Wärmetauscher (5) gefördert wird.

13. Verfahren nach einem der vorhergehenden Ansprüche, **dadurch gekennzeichnet, dass** die Wärmeenergie in einer Kältemaschine anfällt, in der ein Kältemittel in einem Verdampfer (1) verdampft wird, das über einen Verdichter (2) zum ersten Wärmetauscher (3) gefördert wird, in dem das Kältemittel kondensiert wird, wodurch im ersten Wärmetauscher (3) das Arbeitsmittel verdampft wird, wobei das kondensierte Kältemittel über ein Entspannungsventil (10) in den Verdampfer (1) zurückgeführt wird.

14. Verfahren nach Anspruch 13, **dadurch gekennzeichnet, dass** ein warmer, einen bestimmten Feuchtigkeitsgrad aufweisender Luftstrom, der durch den Verdampfer (1) geführt wird, unter Wärmeabgabe an das Kältemittel gekühlt wird, wobei Wasser als Kondensat anfällt, das in einem Behältnis (11) aufgefangen wird.

15. Anlage zur Umwandlung von anfallender Wärmeenergie in mechanische Energie, **dadurch gekennzeichnet, dass** sie folgende Komponenten umfasst:
a) einen Kältemittelkreislauf, in dem ein Kältemittel in einem Verdampfer (1) verdampft wird, das über einen Verdichter (2) in einen ersten Wärmetauscher (3) gefördert wird, in dem das Kältemittel kondensiert und über ein Entspannungsventil (10) zurück in den Verdampfer (1) gefördert wird, wobei Wasser, das im Verdampfer (1) anfällt in einem Behältnis (11) aufgefangen wird,
b) einen Niederdruck-Entspannungskreislauf, in dem ein Arbeitsmittel in dem ersten Wärmetauscher (3) verdampft wird, das in einer nachgeschalteten, mit einem Generator (7) verbundenen Niederdruck-Entspannungsvorrichtung (4) entspannt wird und in einem zweiten Wärmetauscher (5) kondensiert wird, wobei das kondensierte Arbeitsmittel über eine Pumpe (8) in den ersten Wärmetauscher (3) zurückgefördert wird, wobei die Niederdruck-Entspannungsvorrichtung (4) als Wälzkolbengebläse ausgeführt ist,
c) einen Energie-Rückführungskreislauf, in dem ein Betriebsmittel im zweiten Wärmetauscher (5) verdampft wird und anschließend über einen flüssigkeitsüberlagerten Verdichter (6) in den ersten Wärmetauscher (3) gefördert wird, in dem das Betriebsmittel kondensiert, wobei das kondensierte Betriebsmittel über ein Entspannungsventil (9) zurück in den ersten Wärmetauscher (5) geführt wird.

16. Anlage nach Anspruch 15, die nach einem der vorhergehenden Ansprüche 1 bis 14 betreibbar ist.

## Claims

1. Method for converting accruing heat energy into mechanical energy by expansion of a vaporous working medium using an expansion device (4) connected to a first heat exchanger (3), **characterized by** a low-pressure expansion circuit and an energy return circuit, wherein in the low-pressure expansion circuit the expansion of the working medium takes place in a low-pressure expansion device (4) and the expanded working medium is condensed in a second heat exchanger (5) downstream of the expansion device (4), in which vaporization of an operating medium is brought about in the second heat exchanger (5) within the energy return circuit, which operating medium is fed via a compressor (6) to the first heat exchanger (3) in which the operating medium is condensed, vaporization of the working medium taking place in the first heat exchanger (3) within the low-pressure expansion circuit, wherein the low-pressure expansion device (4) is a Roots blower.

2. Method according to Claim 1, **characterized in that** the molar enthalpy of vaporization of the operating medium is a multiple of, preferably more than four times, of the molar enthalpy of vaporization of the working medium.

3. Method according to Claim 2, **characterized in that** the Roots blower (4) is connected to a generator (7) that converts the mechanical energy into electrical energy.

4. Method according to one of the preceding claims, **characterized in that** the working medium has a low volume-specific enthalpy of vaporization.

5. Method according to one of the preceding claims, **characterized in that** the working medium is an inorganic or organic solvent or a solvent mixture that comprises organic and/or inorganic solvent components.

6. Method according to one of the preceding claims, **characterized in that** the compressor (6) is designed as a liquid-superposed compressor.

7. Method according to Claim 6, **characterized in that** the compressor (6) is a liquid ring pump or a screw-type compressor.

8. Method according to Claim 6 or 7, **characterized in that** the mechanical compression by means of the compressor (6) causes an increase in the temperature of the operating medium, wherein additionally the temperature of the operating medium in the compressor (6) is raised by exchange of heat with a fluid that is used to operate the compressor (6) and that is in direct contact with the working medium.

9. Method according to Claim 8, **characterized in that** the boiling point of the fluid is above the temperature of the operating medium after the temperature rise.

10. Method according to Claim 8 or 9, **characterized in that** the fluid is a silicone oil, in particular a high-boiling silicone oil, or is a plasticizer having in particular a viscosity of less than 50 cSt.

11. Method according to one of the preceding claims, **characterized in that** the condensed working medium is delivered by a pump (8) from the second heat exchanger (5) to the first heat exchanger (3).

12. Method according to one of the preceding claims, **characterized in that** the condensed operating medium is delivered via an expansion valve (9) from the first heat exchanger (3) back to the second heat exchanger (5).

13. Method according to one of the preceding claims, **characterized in that** the heat energy accrues in a refrigeration machine in which a refrigerant is vaporized in a vaporizer (1), which refrigerant is delivered by a compressor (2) to the first heat exchanger (3) in which the refrigerant is condensed, thus vaporizing the working medium in the first heat exchanger (3), the condensed refrigerant being returned to the vaporizer (1) via an expansion valve (10).

14. Method according to Claim 13, **characterized in that** a stream of warm air which has a certain degree of humidity and is guided through the vaporizer (1) is cooled by giving off heat to the refrigerant, producing water as condensate which is collected in a container (11).

15. System for converting accruing heat energy into mechanical energy, **characterized in that** it comprises the following components:
a) a refrigerant circuit in which a refrigerant is vaporized in a vaporizer (1), which refrigerant is delivered by a compressor (2) to a first heat exchanger (3) in which the refrigerant is condensed and is returned to the vaporizer (1) via an expansion valve (10), wherein water produced in the vaporizer (1) is collected in a container (11),
b) a low-pressure expansion circuit in which a working medium is vaporized in the first heat exchanger (3), which working medium is expanded in a downstream low-pressure expansion device (4) connected to a generator (7) and is condensed in a second heat exchanger (5), wherein the condensed working medium is returned by a pump (8) to the first heat exchanger (3), wherein the low-pressure expansion device (4) is designed as a Roots blower,
c) an energy return circuit in which an operating medium is vaporized in the second heat exchanger (5) and then delivered, by means of a liquid-superposed compressor (6), to the first heat exchanger (3) in which the operating medium condenses, the condensed operating medium being returned to the first heat exchanger (5) via an expansion valve (9).

16. System according to Claim 15, which can be operated according to one of the preceding Claims 1 to 14.

## Revendications

1. Procédé de conversion d'énergie thermique libérée en énergie mécanique par détente d'un milieu de travail sous forme de vapeur au moyen d'un dispositif de détente (4) relié à un premier échangeur de chaleur (3), **caractérisé par** un circuit de détente à basse pression et un circuit de recyclage d'énergie, dans lequel on effectue la détente du milieu de travail dans un dispositif de détente à basse pression (4) dans le circuit de détente à basse pression et on condense le milieu de travail détendu dans un deuxième échangeur de chaleur (5) placé en aval du dispositif de détente (4), par le fait que l'on provoque une vaporisation d'un milieu de fonctionnement dans le deuxième échangeur de chaleur (5) à l'intérieur du circuit de recyclage d'énergie, qui est transporté par l'intermédiaire d'un compresseur (6) vers le premier échangeur de chaleur (3) dans lequel le milieu de fonctionnement est condensé, dans lequel on effectue une vaporisation du milieu de travail dans le premier échangeur de chaleur (3) à l'intérieur du circuit de détente à basse pression, dans lequel le dispositif de détente à basse pression (4) est une soufflante de Roots.

2. Procédé selon la revendication 1, **caractérisé en ce que** l'enthalpie de vaporisation molaire du milieu de fonctionnement vaut un multiple, de préférence plus du quadruple de l'enthalpie de vaporisation molaire du milieu de travail.

3. Procédé selon la revendication 2, **caractérisé en ce que** la soufflante de Roots (4) est reliée à un générateur (7), qui convertit l'énergie mécanique en énergie électrique.

4. Procédé selon l'une quelconque des revendications précédentes, **caractérisé en ce que** le milieu de travail présente une faible enthalpie de vaporisation spécifique par unité de volume.

5. Procédé selon l'une quelconque des revendications précédentes, **caractérisé en ce que** le milieu de travail est un solvant inorganique ou organique ou un mélange de solvants, qui présente des composants de solvants organiques et/ou inorganiques.

6. Procédé selon l'une quelconque des revendications précédentes, **caractérisé en ce que** le compresseur (6) est réalisé sous forme de compresseur recouvert de liquide.

7. Procédé selon la revendication 6, **caractérisé en ce que** le compresseur (6) est une pompe à anneau liquide ou un compresseur hélicoïdal.

8. Procédé selon la revendication 6 ou 7, **caractérisé en ce que** l'on effectue une augmentation de la température du milieu de fonctionnement par la compression mécanique au moyen du compresseur (6), dans lequel on augmente en outre la température du milieu de fonctionnement dans le compresseur (6) par un échange de chaleur avec un fluide, avec lequel le compresseur (6) fonctionne et qui est directement en contact avec le milieu de travail.

9. Procédé selon la revendication 8, **caractérisé en ce que** la température d'ébullition du fluide est plus élevée que la température du milieu de fonctionnement après l'augmentation de température.

10. Procédé selon la revendication 8 ou 9, **caractérisé en ce que** le fluide est une huile de silicones, en particulier une huile de silicones à haut point d'ébullition, ou est un plastifiant, qui présente en particulier une viscosité qui est inférieure à 50 cSt.

11. Procédé selon l'une quelconque des revendications précédentes, **caractérisé en ce que** l'on transporte le milieu de travail condensé depuis le deuxième échangeur de chaleur (5) par l'intermédiaire d'une pompe (8) dans le premier échangeur de chaleur (3).

12. Procédé selon l'une quelconque des revendications précédentes, **caractérisé en ce que** l'on renvoie le milieu de fonctionnement condensé depuis le premier échangeur de chaleur (3) par l'intermédiaire d'une soupape de détente (9) dans le deuxième échangeur de chaleur (5).

13. Procédé selon l'une quelconque des revendications précédentes, **caractérisé en ce que** l'énergie thermique est libérée dans une machine frigorifique, dans laquelle on vaporise dans un évaporateur (1) un fluide frigorigène, que l'on transporte par l'intermédiaire d'un compresseur (2) vers le premier échangeur de chaleur (3) dans lequel on condense le fluide frigorigène, vaporisant ainsi le milieu de travail dans le premier échangeur de chaleur (3), dans lequel on renvoie le fluide frigorigène condensé dans l'évaporateur (1) par l'intermédiaire d'une soupape de détente (10).

14. Procédé selon la revendication 13, **caractérisé en ce que** l'on refroidit un courant d'air chaud, présentant un taux d'humidité déterminé, qui est conduit à travers l'évaporateur (1), par cession de chaleur au fluide frigorigène, dans lequel il se forme comme condensat de l'eau, qui est recueillie dans un récipient (11).

15. Installation de conversion d'énergie thermique libérée en énergie mécanique, **caractérisée en ce qu'**elle comprend les composants suivants:
a) un circuit de fluide frigorigène, dans lequel on vaporise dans un évaporateur (1) un fluide frigorigène qui est transporté par l'intermédiaire d'un compresseur (2) dans un premier échangeur de chaleur (3), dans lequel le fluide frigorigène est condensé et renvoyé dans l'évaporateur (1) par l'intermédiaire d'une soupape de détente (10), dans lequel on recueille dans un récipient (11) l'eau qui est produite dans l'évaporateur (1),
b) un circuit de détente à basse pression, dans lequel on vaporise dans le premier échangeur de chaleur (3) un milieu de travail, qui est détendu dans un dispositif de détente à basse pression (4) placé en aval et relié à un générateur (7) et qui est condensé dans un deuxième échangeur de chaleur (5), dans lequel le milieu de travail condensé est renvoyé dans le premier échangeur de chaleur (3) par l'intermédiaire d'une pompe (8), dans lequel le dispositif de détente à basse pression (4) est réalisé sous forme de soufflante de Roots,
c) un circuit de recyclage d'énergie, dans lequel on vaporise un milieu de fonctionnement dans le deuxième échangeur de chaleur (5) et on le transporte ensuite par l'intermédiaire d'un compresseur (6) recouvert de liquide dans le premier échangeur de chaleur (3) dans lequel le milieu de fonctionnement se condense, dans lequel le milieu de fonctionnement condensé est renvoyé dans le premier échangeur de chaleur (5) par l'intermédiaire d'une soupape de détente (9).

16. Installation selon la revendication 15, qui peut fonctionner selon l'une quelconque des revendications 1 à 14.
